# EUROPÄISCHE PATENTSCHRIFT

(11) **EP 3 913 282 B1**
(45) Veröffentlichungstag und Bekanntmachung des Hinweises auf die Patenterteilung: **03.07.2024**
(21) Anmeldenummer: 21171746.7
(22) Anmeldetag: 03.05.2021
(51) Int. Cl.: F22B 1/28, F22B 35/00, F22D 5/00

(54) **VERFAHREN UND STEUEREINHEIT ZUM BEREITSTELLEN VON DAMPF IN EINEM DAMPFKESSEL FÜR EINE BÜGELEINRICHTUNG, DAMPFBEREITSTELLUNGSVORRICHTUNG UND BÜGELEINRICHTUNG**
METHOD AND CONTROL UNIT FOR PROVIDING STEAM IN A STEAM BOILER FOR AN IRON, STEAM PREPARATION DEVICE AND IRON
PROCÉDÉ ET UNITÉ DE COMMANDE PERMETTANT DE FOURNIR DE LA VAPEUR DANS UNE CHAUDIÈRE À VAPEUR POUR UN DISPOSITIF DE REPASSAGE, DISPOSITIF DE FOURNITURE DE VAPEUR ET DISPOSITIF DE REPASSAGE

(30) Priorität: 20.05.2020 DE 102020113674
(43) Veröffentlichungstag der Anmeldung: 24.11.2021
(73) Patentinhaber: Miele & Cie. KG, 33332 Gütersloh (DE)
(72) Erfinder: Reich, Matthias, 31303 Burgdorf (DE); Bartsch, Michael, 31157 Sarstedt (DE); Hilbig, Timo, 59192 Bergkamen (DE)

(56) Entgegenhaltungen:
- WO-A1-2006/006187
- WO-A1-2011/127620
- WO-A1-2014/183789
- DE-A1-102011 006 766

## Beschreibung

Die Erfindung betrifft ein Verfahren und eine Steuereinheit zum Bereitstellen von Dampf in einem Dampfkessel für eine Bügeleinrichtung, eine Dampfbereitstellungsvorrichtung und eine Bügeleinrichtung.

Dampfbügelsysteme nutzen einen Dampfkessel, auch als Boiler bezeichnet, zur Dampferzeugung. Der Dampfkessel ist dazu mit einer mehr oder weniger großen Menge Wasser gefüllt. Verdampftes Wasser wird entweder durch eine Pumpe nachgefördert, sodass ein relativ konstanter Füllstand aufrechterhalten wird oder bei Arbeitsbeginn findet eine manuelle Befüllung mit einer Menge Wasser statt, die aufgebraucht werden muss, bevor eine erneute manuelle Befüllung möglich wird. Durch den Druckaufbau im Kessel wird auf zwei Arten Energie gespeichert: Zum Einen in Form des Wasserdampfes als komprimiertes Gas, zum anderen durch die Überhitzung des flüssigen Wassers, wobei dieser Teil deutlich überwiegt. Durch diese Speichermechanismen steht viel Energie für sehr kräftige Dampfstöße zur Verfügung.

Die EP 2 527 732 A1 beschreibt einen Dampferzeuger für eine Bügelstation.

Die Erfindung stellt sich die Aufgabe, ein verbessertes Verfahren und eine verbesserte Steuereinheit zum Bereitstellen von Dampf in einem Dampfkessel für eine Bügeleinrichtung, eine verbesserte Dampfbereitstellungsvorrichtung sowie eine verbesserte Bügeleinrichtung zu schaffen.

Erfindungsgemäß wird diese Aufgabe durch ein Verfahren und eine Steuereinheit zum Bereitstellen von Dampf in einem Dampfkessel für eine Bügeleinrichtung, durch eine Dampfbereitstellungsvorrichtung sowie durch eine Bügeleinrichtung mit den Merkmalen der Hauptansprüche gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer kurzen Aufheizzeit bis zu einer ersten Dampfbereitschaft in einem Ermöglichen einer hohen Dampfleistung sowie in einem Verbessern eines Energiespeichervolumens.

Es wird ein Verfahren zum Bereitstellen von Dampf in einem Dampfkessel für eine Bügeleinrichtung vorgestellt. Das Verfahren umfasst dabei einen Schritt des Bereitstellens eines Reguliersignals, einen Schritt des Bereitstellens eines Heizsignals, einen Schritt des Einlesens eines Temperatursignals, einen Schritt des Bereitstellens eines Einlasssignals und einen Schritt des Wiederholens. Im Schritt des Bereitstellens des Reguliersignals wird das Reguliersignal an eine Schnittstelle zu einer Reguliereinrichtung des Dampfkessels bereitgestellt, um einen vorbestimmten Mindestfüllstand einer zu verdampfenden Flüssigkeit in dem Dampfkessel zu bewirken. Im Schritt des Bereitstellens des Heizsignals wird das Heizsignal an eine Schnittstelle zu einer Heizeinrichtung des Dampfkessels bereitgestellt, um ein Aufheizen der Flüssigkeit zu bewirken. Im Schritt des Einlesens wird das Temperatursignal über eine Schnittstelle zu einem Temperatursensor eingelesen, wobei das Temperatursignal eine Temperatur der sich in dem Dampfkessel befindlichen Flüssigkeit repräsentiert. Im Schritt des Bereitstellens des Einlasssignals wird das Einlasssignal an eine Schnittstelle zu der Reguliereinrichtung bereitgestellt, um eine vorbestimmte Flüssigkeitsmenge in den Dampfkessel einzulassen, wenn das Temperatursignal eine Solltemperatur anzeigt. Im Schritt des Wiederholens werden die Schritte des Einlesens des Temperatursignals und des Bereitstellens des Einlasssignals so lange wiederholt, bis die Flüssigkeit in dem Dampfkessel einen vorbestimmten Maximalfüllstand aufweist und das Temperatursignal die Solltemperatur anzeigt.

Der Dampfkessel kann beispielsweise in einer Bügeleinrichtung angeordnet sein, die ausgebildet ist, um beispielsweise Textilien zu bügeln. Die Bügeleinrichtung kann dem entsprechend beispielsweise eine Dampfbügelfunktion umfassen, die besonders vorteilhaft bei einem textilschonenden Bügelvorgang einsetzbar ist. Der Dampfkessel ist dabei ausgebildet, um den Dampf zu bilden. Er kann behälterförmig realisiert sein, sodass er eine Flüssigkeit aufnehmen kann. Die Flüssigkeit kann beispielsweise Wasser sein. Die Reguliereinrichtung kann sowohl verwendet werden, um überschüssige Flüssigkeit aus dem Dampfkessel bis zu einem gewünschten Pegel auszulassen, als auch verwendet werden, um Flüssigkeit nachzufüllen. Dazu kann die Reguliereinrichtung geeignete Einrichtungen zum Ablassen und Nachfüllen von Flüssigkeit umfassen. Beispielsweise kann die Flüssigkeit bei einem Beginn des Verfahrens, also einem Beginn der Dampferzeugung zunächst bist zum dem Mindestfüllstand abgelassen werden. Der Mindestfüllstand kann beispielsweise so vorgegeben sein, sodass ein Überhitzen der Heizeinrichtung vermieden werden kann. Die Heizeinrichtung kann als wendelförmige Heizung realisiert sein. Das Heizen durch die Heizeinrichtung kann beispielsweise erfolgen, wenn die Reguliereinrichtung geschlossen ist und die Flüssigkeit demnach nicht aus dem Dampfkessel ausgelassen wird. Der Temperatursensor kann als Thermometer ausgeformt sein. Die vorbestimmte Flüssigkeitsmenge kann eine Teilmenge der Flüssigkeit sein, die erforderlich ist, um den Dampfkessel ausgehend von dem Mindestfüllstand bis zu dem Maximalfüllstand aufzufüllen. Die vorbestimmte Flüssigkeitsmenge kann erstmals eingelassen werden, wenn die bis zu dem Mindestfüllstand reichende Flüssigkeitsmenge die Solltemperatur erreicht hat. Anschließend kann immer dann erneut die vorbestimmte Flüssigkeitsmenge nachgefüllt werden, wenn die sich aktuell im Dampfkessel befindliche Flüssigkeit die Solltemperatur erreicht hat. Dies kann solange wiederholt werden, bis der vorbestimmte Maximalfüllstand erreicht ist. Der vorbestimmte Maximalfüllstand kann fest voreingestellt sein oder durch einen Nutzer einstellbar sein. Vorteilhafterweise kann dadurch eine kurze Aufheizzeit der Flüssigkeit ermöglicht werden, sodass ein Nutzer eine verkürzte Wartezeit erhält.

Das Verfahren umfasst erfindungsgemäß einen Schritt des Beendens des Bereitstellens des Heizsignals, wenn die Flüssigkeit in dem Dampfkessel den vorbestimmten Maximalfüllstand aufweist und das Temperatursignal die Solltemperatur anzeigt. Vorteilhafterweise kann dadurch vermieden werden, dass die Flüssigkeit übermäßig erhitzt wird.

Weiterhin kann das Verfahren gemäß einer Ausführungsform einen Schritt des Einlesens eines Füllstandsignals über eine Schnittstelle zu einem Füllstandsensor umfassen, wobei das Füllstandsignal einen Füllstand der Flüssigkeit in dem Dampfkessel repräsentiert. Der Füllstandsensor ist ausgebildet, um den Füllstand der Flüssigkeit zu erkennen. Insbesondere kann der Füllstandsensor verwendet werden, um den Mindestfüllstand sowie den vorbestimmten Maximalfülltand zu erkennen und anzeigen.

Gemäß einer Ausführungsform kann im Schritt des Bereitstellens des Reguliersignals das Reguliersignal an eine Schnittstelle zu einer Auslasseinrichtung des Dampfkessels bereitgestellt werden, um eine sich in dem Dampfkessel befindliche überschüssige Flüssigkeit bis zu dem vorbestimmten Mindestfüllstand auszulassen. Die Auslasseinrichtung ist beispielsweise als ein Auslassventil ausgeformt, das unter Verwendung des Reguliersignals geöffnet werden kann.

Gemäß einer Ausführungsform kann das Verfahren einen Schritt des Bereitstellens eines Nachheizsignals an eine Schnittstelle zu einer Nachheizeinrichtung einer Nachverdampfungskammer umfassen, um ein Aufheizen der überschüssigen Flüssigkeit zu bewirken. Das bedeutet, dass beispielsweise die überschüssige Flüssigkeit in die Nachheizeinrichtung geleitet und anschließend erhitzt werden kann. Dadurch kann ein Nutzerkomfort verbessert werden, da der Nutzer die überschüssige Flüssigkeit nicht entsorgen muss. Zudem wird der Flüssigkeitsverbrauch reduziert.

Gemäß einer Ausführungsform kann in einem Schritt des Zurückführens die erhitzte überschüssige Flüssigkeit in den Dampfkessel zurückgeführt werden. Vorteilhafterweise kann die Flüssigkeit beispielsweise mittels einer Pumpe in den Dampfkessel befördert werden.

Gemäß einer Ausführungsform kann das Einlasssignal an eine Schnittstelle zu einer Pumpe bereitgestellt werden, um die vorbestimmte Flüssigkeitsmenge in den Dampfkessel einzulassen. Dabei kann die vorbestimmte Flüssigkeitsmenge beispielsweise von einem Flüssigkeitsvorrat bezogen werden.

Ferner kann das Verfahren einen Schritt des Einlesens eines Vorgabesignals über eine Schnittstelle zu einer Eingabeeinrichtung umfassen, wobei das Vorgabesignal einen von einem Nutzer eingegebenen Wert für den Maximalfüllstand repräsentiert. Die Eingabeeinrichtung kann beispielsweise als eine Bedieneinheit oder als ein berührungsempfindliches Display realisiert sein. Durch die Vorgabe des vorbestimmten Maximalfüllstands kann der Nutzer die zu erhitzende Flüssigkeitsmenge an den voraussichtlich erforderlichen Dampf anpassen. Dadurch kann der Stromverbrauch reduziert werden.

Gemäß einer Ausführungsform kann das Verfahren außerdem einen Schritt des Einlesens eines Entnehmsignals umfassen, wobei das Entnehmsignal ein Entnehmen des Dampfes repräsentiert. Dabei kann der Schritt des Bereitstellens des Einlasssignals ansprechend auf den Schritt des Einlesens des Entnehmsignals ausgesetzt werden. Das Entnehmsignal kann beispielsweise durch ein Betätigen einer Dampfausgabetaste durch den Nutzer ausgelöst werden. Somit kann vermieden werden, dass sich die im Dampfkessel befindliche Flüssigkeit während der Dampfentnahme durch ein Nachfüllen weiterer Flüssigkeit abkühlt, wodurch die Bereitstellung von Dampf unterbrochen werden könnte.

Der hier vorgestellte Ansatz schafft ferner eine Steuereinheit, die ausgebildet ist, um die Schritte einer Variante eines hier vorgestellten Verfahrens in entsprechenden Einrichtungen durchzuführen, anzusteuern bzw. umzusetzen. Auch durch diese Ausführungsvariante der Erfindung in Form einer Steuereinheit kann die der Erfindung zugrunde liegende Aufgabe schnell und effizient gelöst werden.

Die Steuereinheit kann ausgebildet sein, um Eingangssignale einzulesen und unter Verwendung der Eingangssignale Ausgangssignale zu bestimmen und bereitzustellen. Ein Eingangssignal kann beispielsweise ein über eine Eingangsschnittstelle der Steuereinheit einlesbares Sensorsignal darstellen. Ein Ausgangssignal kann ein Steuersignal oder ein Datensignal darstellen, das an einer Ausgangsschnittstelle der Steuereinheit bereitgestellt werden kann. Die Steuereinheit kann ausgebildet sein, um die Ausgangssignale unter Verwendung einer in Hardware oder Software umgesetzten Verarbeitungsvorschrift zu bestimmen. Beispielsweise kann die Steuereinheit dazu eine Logikschaltung, einen integrierten Schaltkreis oder ein Softwaremodul umfassen und beispielsweise als ein diskretes Bauelement realisiert sein oder von einem diskreten Bauelement umfasst sein.

Von Vorteil ist auch ein Computer-Programmprodukt oder Computerprogramm mit Programmcode, der auf einem maschinenlesbaren Träger oder Speichermedium wie einem Halbleiterspeicher, einem Festplattenspeicher oder einem optischen Speicher gespeichert sein kann. Wird das Programmprodukt oder Programm auf einem Computer oder einer Steuereinheit ausgeführt, so kann das Programmprodukt oder Programm zur Durchführung, Umsetzung und/oder Ansteuerung der Schritte des Verfahrens nach einer der vorstehend beschriebenen Ausführungsformen verwendet werden.

Es wird weiterhin eine Dampfbereitstellungsvorrichtung mit einer Steuereinheit in einer zuvor genannten Variante, mit einem Dampfkessel, einer Reguliereinrichtung, einer Heizeinrichtung und einem Temperatursensor vorgestellt.

Die Dampfbereitstellungsvorrichtung ist beispielsweise in einer Bügeleinrichtung angeordnet, die ausgebildet ist, um vorzugsweise Textilien zu bügeln. Die Dampfbereitstellungsvorrichtung ist beispielsweise ausgebildet, um eine Dampffunktion zu ermöglichen. Somit kann der beschriebene Ansatz vorteilhaft zur Dampferzeugung im Bereich der Bügeltechnik eingesetzt werden.

Gemäß einer Ausführungsform kann die Dampfbereitstellungsvorrichtung einen Füllstandsensor, eine Nachverdampfungskammer mit einer Nachheizeinrichtung, eine Pumpe und eine Eingabeeinrichtung aufweisen, wie sie vorhergehend bereits genannt sind. Damit können die jeweiligen Verfahrensschritte zuverlässig umgesetzt werden.

Ferner wird eine Bügeleinrichtung mit einem stationären Teil und mit einem Handgerät vorgestellt, das mit dem stationären Teil der Bügeleinrichtung verbunden oder verbindbar ist. Der stationäre Teil umfasst eine Dampfbereitstellungsvorrichtung in einer der zuvor genannten Varianten, eine zuvor genannte Steuereinheit, eine Bügelfläche und ein Gestell.

Der stationäre Teil kann beispielsweise als ein Bügelbrett realisiert sein und gemeinsam mit dem Handgerät, wie beispielsweise einem Bügeleisen, die Bügeleinrichtung ausformen. Die Bügelfläche kann dabei beispielsweise annähernd rechtwinklig zu der Dampfbereitstellungseinrichtung angeordnet sein. Die Bügeleinrichtung kann beispielsweise als ein Haushaltgerät ausgeformt sein, aber auch im Zusammenhang mit einem gewerblichen oder professionellen Gerät eingesetzt werden.

Ein Ausführungsbeispiel der Erfindung ist in den Zeichnungen rein schematisch dargestellt und wird nachfolgend näher beschrieben. Es zeigt
- Figur 1: eine schematische Darstellung einer Bügeleinrichtung gemäß einem Ausführungsbeispiel;
- Figur 2: eine schematische Darstellung einer Dampfbereitstellungsvorrichtung gemäß einem Ausführungsbeispiel;
- Figur 3: eine schematische Darstellung eines Dampfkessels gemäß einem Ausführungsbeispiel;
- Figur 4: eine schematische Darstellung eines Dampfkessels gemäß einem Ausführungsbeispiel; und
- Figur 5: ein Ablaufdiagramm eines Verfahrens zum Bereitstellen von Dampf in einem Dampfkessel für eine Bügeleinrichtung gemäß einem Ausführungsbeispiel.

Figur 1 zeigt eine schematische Darstellung einer Bügeleinrichtung 100 gemäß einem Ausführungsbeispiel. Die Bügeleinrichtung 100 weist dabei einen stationären Teil 102 und ein Handgerät 104 auf und wird auch als Dampfbügelsystem bezeichnet. Der stationäre Teil 102 weist weiterhin eine Dampfbereitstellungsvorrichtung 106, eine Bügelfläche 108 und ein Gestell 110 auf. Der stationäre Teil ist mit dem Handgerät 104, wie beispielsweise einem als mobiler Teil der Bügeleinrichtung 100 verwendbarem Bügeleisen, verbunden oder verbindbar. Der stationäre Teil 102 ist beispielsweise als ein Bügelbrett realisiert. Die Bügeleinrichtung 100 ist ausgebildet, um beispielsweise Textilien unterschiedlicher Art zu bügeln. Dazu weist die Bügeleinrichtung 100 typischerweise eine Mehrzahl von Bügelprogrammen, wie beispielsweise eine Dampfbügelfunktion, auf. Die Dampfbügelfunktion wird beispielsweise durch die Dampfbereitstellungsvorrichtung 106 ermöglicht. Gemäß diesem Ausführungsbeispiel ist die Bügelfläche 108 dazu ausgeformt, um die zu bügelnden Textilien während eines Bügelvorgangs darauf abzulegen. Das Gestell 110 ist dazu ausgeformt, um die Bügelfläche 108 auf einer für einen Nutzer angenehmen Arbeitshöhe zu halten. Das Gestell 110 ist dabei beispielsweise zusammenklappbar ausgeformt, sodass die Bügeleinrichtung 100 platzsparend aufbewahrt werden kann.

Die Dampfbereitstellungsvorrichtung 106 weist beispielsweise eine Steuereinheit 112, einen Dampfkessel 114, eine Reguliereinrichtung, eine Heizeinrichtung und einen Temperatursensor auf, die jedoch erst in einer der nachfolgenden Figuren beschrieben werden. Lediglich optional weist die Dampfbereitstellungsvorrichtung 106 einen ebenfalls in einer der nachfolgenden Figuren beschriebene Füllstandsensor, eine Nachverdampfungskammer mit einer Nachheizeinrichtung, eine Pumpe und eine Eingabeeinrichtung auf.

Die Steuereinheit 112 ist ausgebildet, um die Komponenten der Dampfbereitstellungsvorrichtung 106 beispielsweise mittels eines Verfahrens zum Bereitstellen von Dampf in dem Dampfkessel 114 für die Bügeleinrichtung 100, wie es in einer der nachfolgenden Figuren näher beschrieben wird, anzusteuern.

Der beschriebene Ansatz berücksichtigt, dass Benutzer eines Dampfbügelsystems konkurrierende Anforderungen an das Gerät stellen. Auf der einen Seite wird eine möglichst kurze Aufheizzeit bis zur Betriebsbereitschaft gefordert, auf der anderen Seite soll das System aber auch über ausreichend große Energiereserven verfügen, um kräftige Dampfstöße bereitstellen zu können. Eine kurze Aufheizzeit wird erreicht, indem die Anzahl und die Masse der aufzuheizenden Komponenten möglichst niedrig gehalten und mit hoher Leistung beheizt wird. Für starke Dampfstöße ist allerdings kurzfristig eine sehr hohe Leistung erforderlich, was bedeutet, dass dafür Energie in einem Speicher vorgehalten werden muss. In der Praxis wird daher ein Kompromiss zwischen kurzer Aufheizzeit und leistungsfähigem Energiespeicher angestrebt. Vor diesem Hintergrund wird gemäß diesem Ausführungsbeispiel eine energielevelbezogene Füllstandsregelung vorgestellt.

Figur 2 zeigt eine schematische Darstellung einer Dampfbereitstellungsvorrichtung 106 gemäß einem Ausführungsbeispiel. Die hier dargestellte Dampfbereitstellungsvorrichtung 106 kann dabei der in Figur 1 beschriebenen Dampfbereitstellungsvorrichtung 106 entsprechen oder ähneln. Sie weist hier die Steuereinheit 112, den Dampfkessel 114, eine Reguliereinrichtung, die Heizeinrichtung 202 und den Temperatursensor 204 auf. Gemäß diesem Ausführungsbeispiel weist die Dampfbereitstellungsvorrichtung 106 weiterhin einen Füllstandsensor 206, eine Nachverdampfungskammer 208 mit einer Nachheizeinrichtung 210, eine Pumpe 212, eine Auslasseinrichtung 213 und eine Eingabeeinrichtung 214 auf. Die Reguliereinrichtung umfasst gemäß diesem Ausführungsbeispiel die Pump 212 und die Auslasseinrichtung 213.

Die Steuereinheit 112 weist gemäß diesem Ausführungsbeispiel eine Einleseeinheit 216 und eine Bereitstelleinheit 218 auf. Die Einleseeinheit 216 ist ausgebildet, um ein Temperatursignal 220 über eine Schnittstelle zu dem Temperatursensor 204 einzulesen, wobei das Temperatursignal 220 eine Temperatur einer sich in dem Dampfkessel 114 befindlichen Flüssigkeit 221 repräsentiert. Gemäß diesem Ausführungsbeispiel ist die Einleseeinheit 216 weiterhin ausgebildet, um ein Füllstandsignal 222 über eine Schnittstelle zu dem Füllstandsensor 206 einzulesen. Das Füllstandsignal 222 repräsentiert dabei gemäß diesem Ausführungsbeispiel einen Füllstand der Flüssigkeit 221 in dem Dampfkessel 114. Weiterhin liest die Einleseeinheit 216 gemäß diesem Ausführungsbeispiel ein Vorgabesignal 224 über eine Schnittstelle zu der Eingabeeinrichtung 214 ein. Dabei repräsentiert das Vorgabesignal 224 gemäß diesem Ausführungsbeispiel einen von einem Nutzer eingegebenen Wert für den Maximalfüllstand. Weiterhin optional ist die Einleseeinheit 216 ausgebildet, um ein Entnehmsignal 226 einzulesen, das ein Entnehmen von in dem Dampfkessel 114 befindlichen Dampf repräsentiert.

Die Bereitstelleinheit 218 ist ausgebildet, um ein Reguliersignal 228 an eine Schnittstelle zu der Auslasseinrichtung 213 der Reguliereinrichtung bereitzustellen. Das Reguliersignal 228 ist geeignet, um die beispielsweise als Auslassventil ausgeführte Auslasseinrichtung 213 zu öffnen, um die sich in dem Dampfkessel 114 befindliche Flüssigkeit so weit zu reduzieren, bis ein vorbestimmter Mindestfüllstand der zu verdampfenden Flüssigkeit 221 in dem Dampfkessel 114 erreicht wird. Weiterhin ist die Bereitstelleinheit 218 ausgebildet, um ein Heizsignal 230 an eine Schnittstelle zu der Heizeinrichtung 202 des Dampfkessels 114 bereitzustellen, um ein Aufheizen der Flüssigkeit 221 zu bewirken.

Die Bereitstelleinheit 218 ist ferner ausgebildet, um ein Einlasssignal 232 an eine Schnittstelle zu der Pumpe 212 der Reguliereinrichtung bereitzustellen, um eine vorbestimmte Flüssigkeitsmenge in den Dampfkessel 114 einzulassen, wenn das Temperatursignal 220 eine Solltemperatur anzeigt. Zuvor kann die Auslasseinrichtung 113 geschlossen worden sein. Anstelle der Pumpe 212 kann auch eine andere geeignete Einrichtung, beispielsweise ein Einlassventil verwendet werden, um weitere Flüssigkeit in den Dampfkessel 114 nachzufüllen. Die vorbestimmte Flüssigkeitsmenge wird dabei beispielsweise von einem Vorratsbehälter 236 und/oder lediglich optional von der Nachheizeinrichtung 210 in den Dampfkessel 114 gepumpt oder einer Wasserleitung entnommen.

Gemäß einem Ausführungsbeispiel ist die Bereitstelleinheit 218 weiterhin optional ausgebildet, um ein Nachheizsignal 234 an eine Schnittstelle zu der Nachheizeinrichtung 210 der Nachverdampfungskammer 208 bereitzustellen, um ein Aufheizen einer überschüssigen Flüssigkeit 236 zu bewirken. Die überschüssige Flüssigkeit 236 entspricht dabei gemäß diesem Ausführungsbeispiel der aus dem Dampfkessel 114 abgelassenen Flüssigkeit und sammelt sich in der Nachverdampfungskammer 208 an, wo sie erhitzt und als Dampf erneut dem Dampfkessel 114 zuführbar ist.

In anderen Worten ausgedrückt wird durch den hier vorgestellten Ansatz eine Möglichkeit geschaffen, um die Aufheizzeit bis zu einer Dampfbereitschaft auf das Niveau von Thermoblöcken zu reduzieren. Dabei wird akzeptiert, dass zu Beginn zunächst nur eine reduzierte Dampfmenge zur Verfügung steht. Somit ist bereits frühzeitig ein Beginn des Bügelns möglich. Im weiteren Betrieb wird die Dampfmenge sukzessive erhöht bis sehr lange und starke Dampfstöße möglich sind. Durch eine Einstellung des Nutzers kann eine maximale Wassermenge festgelegt werden, wodurch beispielsweise entweder zusätzliche Dampfmengen gespeichert werden oder die Flüssigkeitsmenge zu einer Reduzierung eines Energieverbrauchs frühzeitig begrenzt wird. Erst nach Erreichen des eingestellten Füllgrads des Boilers, das bedeutet der Füllmenge des Dampfkessels 114, wird die auch als Heizung bezeichnete Heizeinrichtung weggetaktet. Dies bedeutet, dass bis zu diesem Zeitpunkt eine maximale verfügbare Heizleistung genutzt wird. Hierbei wird besonderer Wert darauf gelegt, so wenig Energie wie möglich für die Aufheizphase aufwenden zu müssen.

Vorteilhafterweise kann gemäß dem beschriebenen Ansatz auf Dampferzeuger in Form von Thermoblöcken verzichtet werden. Alternativ kann zumindest ein Thermoblock zusätzlich eingesetzt werden. Bei einem Thermoblock wird immer nur so viel Wasser in den Thermoblock geleitet, wie auch direkt verdampft werden kann. Somit kann ein Speicher mit erhitztem oder überhitztem Wasser klein gehalten werden und der Druckaufbau kann gering gehalten werden. In der Umsetzung eines Thermoblocks wird üblicherweise ein Rohr parallel zu einem Heizelement in einem gut wärmeleitenden Material, z. B. Aluminium, vergossen. Das Vergussmaterial stellt dabei die größte Wärmekapazität im System dar und stellt sicher, dass es nicht zu einer lokalen Überhitzung des Heizkörpers kommt. Derartige Systeme können als Ergänzung zu dem Dampfkessel 114 eingesetzt werden, beispielsweise um die Aufheizzeit noch weiter zu reduzieren.

Optional kann als Ergänzung zur Dampferzeugung unter Verwendung des Dampfkessels 114 entsprechend zu klassischen Dampfbügeleisen die aufgeheizte Sohle des Handgeräts zusätzlich als Verdampfer genutzt werden, indem beispielsweise in einem festgelegten Bereich Wasser auf die Sohle getropft oder gesprüht wird. Wenn der Dampfkessel 114 gerade nicht beheizt wird, kann der in diesem Fall zusätzliche Heizkörper im Bügeleisen mit der kompletten Anschlussleistung beheizt werden. Dies kann vorteilhaft sein, da Dampfbügeleisen sehr schnell aufgeheizt werden können, auch wenn sie eine relativ hohe Masse aufweisen. Die Dampfleistung ist verfahrensbedingt jedoch sehr gering und der Dampf erreicht auch keine hohe Austrittsgeschwindigkeit. Dies kann jedoch durch die Dampferzeugung im Dampfkessel 114 ausgeglichen werden.

Figur 3 zeigt eine schematische Darstellung eines Dampfkessels 114 gemäß einem Ausführungsbeispiel. Der hier dargestellte Dampfkessel 114 kann dem in einer der Figuren 1 oder 2 beschriebenen Dampfkessel 114 entsprechen oder zumindest ähneln und ist dem entsprechend in einer Bügeleinrichtung einsetzbar, wie sie in Figur 1 beschrieben wurde. Auch hier ist an dem Dampfkessel 114 die Auslasseinrichtung 213 angeordnet. Im betriebsbereitem Zustand des Dampfkessels 114 ist gemäß diesem Ausführungsbeispiel ein Restwasserbehälter 300 unterhalb des Dampfkessels angeordnet, der beispielsweise von einem Nutzer der Bügeleinrichtung regelmäßig zu leeren ist.

Die Flüssigkeit 221 im Dampfkessel 114 wird beispielsweise vor einem ersten Aufheizen auf ein Minimum verringert. Dazu wird die Auslasseinrichtung 213 geöffnet, entweder zeitgesteuert oder alternativ bis ein entsprechender Sensor den auf den Mindestfüllstand reduzierten Füllstand meldet. Die in den Restwasserbehälter 300 abgelassene Flüssigkeit ist anschließend vom Nutzer auszugießen.

Figur 4 zeigt eine schematische Darstellung eines Dampfkessels 114 gemäß einem Ausführungsbeispiel. Der hier dargestellte Dampfkessel 114 kann dem in einer der Figuren 1 oder 2 beschriebenen Dampfkessel 114 entsprechen oder ähneln und ist dem entsprechend in einer Bügeleinrichtung einsetzbar, wie sie in Figur 1 beschrieben wurde. Auch hier ist an dem Dampfkessel 114 die Auslasseinrichtung 213 angeordnet. Gemäß diesem Ausführungsbeispiel ist statt dem in Figur 3 beschriebenen Restwasserbehälter die Nachverdampfungskammer 208 mit der dort angeordneten Nachheizeinrichtung 210 vorgesehen. Gemäß diesem Ausführungsbeispiel ist weiterhin an der Nachheizeinrichtung 210, die beispielsweise in und/oder außerhalb der Nachverdampfungskammer 208 angeordnet ist, ein Kapillarrohr 400 angeordnet. Dieses ist beispielsweise ausgeformt, um die nachgeheizte Flüssigkeit und/oder den in der Nachverdampfungskammer 208 entstandenen Dampf zurück in den Dampfkessel 114 zu leiten.

In anderen Worten wird gemäß diesem Ausführungsbeispiel die überschüssige Flüssigkeit in die Nachverdampfungskammer 208 abgelassen. In der Nachverdampfungskammer 208 sind eine oder mehrere zusätzliche Heizungen, die hier als Nachheizeinrichtung 210 bezeichnet sind, vorgesehen, um die sich in der Nachverdampfungskammer 208 befindliche Flüssigkeit zu erhitzen und optional zu verdampfen. Beispielhaft wird die erhitzte Flüssigkeit bzw. der entstandene Dampf unter Verwendung des Kapillarrohrs 400 wieder in den Dampfkessel 114 gefördert. Vorteilhafterweise wird der Nutzer somit nicht veranlasst, die aus dem Dampfkessel 114 abgelassene überschüssige Flüssigkeitsmenge zu entsorgen. Alternativ zu dem Kapillarrohr 400 kann auch eine andere geeignete Einrichtung, beispielsweise eine mit einer Pumpe verbundene Leitung zum Fördern der Flüssigkeit aus der Nachverdampfungskammer 208 in den Dampfkessel 114 verwendet werden.

Figur 5 zeigt ein Ablaufdiagramm eines Verfahrens 500 zum Bereitstellen von Dampf in einem Dampfkessel für eine Bügeleinrichtung gemäß einem Ausführungsbeispiel. Das Verfahren 500 ist beispielsweise von einer Steuereinheit einer Bügeleinrichtung durchführbar, wie sie in Figur 2 beschrieben wurde.

Das Verfahren 500 umfasst dabei einen Schritt 502 des Bereitstellens eines Reguliersignals an eine Schnittstelle zu einer Reguliereinrichtung des Dampfkessels, um einen vorbestimmten Mindestfüllstand einer zu verdampfenden Flüssigkeit in dem Dampfkessel zu bewirken. Der Schritt 502 wird beispielsweise bei einer Inbetriebnahme der Bügeleinrichtung ausgeführt. Wenn der Dampfkessel bereits genau bis zu dem vorbestimmten Mindestfüllstand mit der Flüssigkeit gefüllt ist, wird die Flüssigkeitsmenge in dem Dampfkessel durch den Schritt 502 nicht verändert. Ansonsten wird Flüssigkeit abgelassen oder zugeführt, bis der vorbestimmte Mindestfüllstand erreicht ist.

Weiterhin umfasst das Verfahren 500 einen Schritt 504 des Bereitstellens eines Heizsignals an eine Schnittstelle zu einer Heizeinrichtung des Dampfkessels, um ein Aufheizen der Flüssigkeit zu bewirken. In einem Schritt 506 des Einlesens wird ein Temperatursignal über eine Schnittstelle zu einem Temperatursensor eingelesen, wobei das Temperatursignal eine Temperatur der sich in dem Dampfkessel befindlichen Flüssigkeit repräsentiert. Das Temperatursignal wird verwendet, um zu überprüfen, ob die sich in dem Dampfkessel befindliche Flüssigkeit bereits eine Solltemperatur erreicht hat.

Weiterhin umfasst das Verfahren 500 einen Schritt 508 des Bereitstellens eines Einlasssignals an eine Schnittstelle zu der Reguliereinrichtung, um eine vorbestimmte Flüssigkeitsmenge in den Dampfkessel einzulassen, wenn das Temperatursignal die Solltemperatur anzeigt. Die vorbestimmte Flüssigkeitsmenge kann fest voreingestellt sein, oder von einem Nutzer einstellbar sein. Gemäß einem Ausführungsbeispiel ist die vorbestimmte Flüssigkeitsmenge so gewählt, dass die durch das vorangegangene Aufheizen bewirkte Dampfbereitschaft des Dampfkessels aufrechterhalten wird. Sobald die vorbestimmte Flüssigkeitsmenge eingelassen ist, wird zunächst keine weitere Flüssigkeit nachgefüllt. Weitere Flüssigkeit wird erst nachgefüllt, wenn die sich in dem Dampfkessel befindliche Flüssigkeit erneut die Solltemperatur erreicht hat.

Somit wird in einem Schritt 510 des Wiederholens der Schritt 506 des Einlesens des Temperatursignals und der Schritt 508 des Bereitstellens des Einlasssignals wiederholt ausgeführt. Das Wiederholen findet so lange statt, bis die Flüssigkeit in dem Dampfkessel einen vorbestimmten Maximalfüllstand aufweist und das Temperatursignal die Solltemperatur anzeigt. Die vorbestimmte Flüssigkeitsmenge ist in jedem Schritt identisch. Lediglich bei der letzten Ausführung, wenn der vorbestimmten Maximalfüllstand erreicht wird, kann die nachgefüllte Flüssigkeitsmenge geringer als die vorbestimmte Flüssigkeitsmenge sein. Alternativ kann die vorbestimmte Flüssigkeitsmenge bei jedem Wiederholvorgang beispielsweise geringfügig erhöht werden, solange die Dampfbereitschaft dadurch nicht beeinträchtigt wird.

Gemäß diesem Ausführungsbeispiel umfasst das Verfahren 500 optional einen Schritt 512 des Einlesens eines Vorgabesignals über eine Schnittstelle zu einer Eingabeeinrichtung, wobei das Vorgabesignal einen von einem Nutzer eingegebenen Wert für einen Maximalfüllstand repräsentiert. Der Schritt 512 des Einlesens des Vorgabesignals wird beispielsweise vor dem Schritt 502 des Bereitstellens des Reguliersignals durchgeführt.

Gemäß diesem Ausführungsbeispiel umfasst das Verfahren 500 einen Schritt 513 des Beendens des Bereitstellens des Heizsignals, wenn die Flüssigkeit in dem Dampfkessel den vorbestimmten Maximalfüllstand aufweist, und das Temperatursignal die Solltemperatur anzeigt.

Gemäß diesem Ausführungsbeispiel umfasst das Verfahren 500 weiterhin optional einen Schritt 514 des Bereitstellens eines Nachheizsignals an eine Schnittstelle zu einer Nachheizeinrichtung einer Nachverdampfungskammer, um ein Aufheizen einer überschüssigen Flüssigkeit zu bewirken. Ansprechend auf den Schritt 514 umfasst das Verfahren optional einen Schritt 516 des Zurückführens der erhitzten überschüssigen Flüssigkeit in den Dampfkessel.

Gemäß diesem Ausführungsbeispiel umfasst das Verfahren 500 einen Schritt 518 des Einlesens eines Füllstandsignals über eine Schnittstelle zu einem Füllstandsensor, wobei das Füllstandsignal einen Füllstand der Flüssigkeit in dem Dampfkessel repräsentiert.

In einem Schritt 520 des Einlesens wird beispielsweise ein Entnehmsignals eingelesen, das ein Entnehmen des Dampfes repräsentiert. Ansprechend darauf wird der Schritt 508 des Bereitstellens des Einlasssignals ausgesetzt.

Das in Figur 5 gezeigte Ablaufdiagramm und die dargestellte Abfolge der Verfahrensschritte ist nur beispielhaft gewählt und kann situationsbedingt geeignet variiert werden.

Zusammenfassend ausgedrückt ist der Dampfkessel im Ausgangszustand mit einer geringen Flüssigkeitsmenge gefüllt. Die Flüssigkeit ist in kürzester Zeit erwärmbar und eine Dampfbereitschaft wird hergestellt. Wird beispielsweise der Dampf aus dem System entnommen, so wird eine verfügbare elektrische Leistung zur Aufrechterhaltung des Dampfstromes verwendet. Wird jedoch kein Dampf abgefordert, so wird eine kleine Menge der Flüssigkeit beispielsweise aus dem Vorratsbehälter in den Dampfkessel gepumpt und unmittelbar erhitzt, ohne die Temperatur innerhalb des Dampfkessels merklich abzusenken. Dadurch wird eine Dampfbereitschaft permanent erhalten. Dies wird gemäß diesem Ausführungsbeispiel so oft wiederholt, bis der Maximalfüllstand erreicht ist. Dadurch wird gleichzeitig ein Energieeinhalt des Dampfkessels kontinuierlich erhöht.

## Patentansprüche

1. Verfahren (500) zum Bereitstellen von Dampf in einem Dampfkessel (114) für eine Bügeleinrichtung (100), wobei das Verfahren (500) die folgenden Schritte umfasst:
Bereitstellen (502) eines Reguliersignals (228) an eine Schnittstelle zu einer Reguliereinrichtung (212, 213) des Dampfkessels (114), um einen vorbestimmten Mindestfüllstand einer zu verdampfenden Flüssigkeit (221) in dem Dampfkessel (114) zu bewirken;
Bereitstellen (504) eines Heizsignals (230) an eine Schnittstelle zu einer Heizeinrichtung (202) des Dampfkessels (114), um ein Aufheizen der Flüssigkeit (221) zu bewirken;
Einlesen (506) eines Temperatursignals (220) über eine Schnittstelle zu einem Temperatursensor (204), wobei das Temperatursignal (220) eine Temperatur der sich in dem Dampfkessel (114) befindlichen Flüssigkeit (221) repräsentiert;
Bereitstellen (508) eines Einlasssignals (232) an eine Schnittstelle zu der Reguliereinrichtung (212, 213), um eine Flüssigkeitsmenge in den Dampfkessel (114) einzulassen, wenn das Temperatursignal (220) eine Solltemperatur anzeigt; und
Wiederholen (510) der Schritte (506) des Einlesens des Temperatursignals (220) und Bereitstellens (508) des Einlasssignals (232), bis die Flüssigkeit (221) in dem Dampfkessel (114) einen vorbestimmten Maximalfüllstand aufweist, und das Temperatursignal (220) die Solltemperatur anzeigt
**dadurch gekennzeichnet,**
**dass** die Flüssigkeitsmenge eine vorbestimmte Flüssigkeitsmenge ist, und
mit einem Schritt (513) eines Beendens des Bereitstellens des Heizsignals (230), wenn die Flüssigkeit (221) in dem Dampfkessel (114) den vorbestimmten Maximalfüllstand aufweist, und das Temperatursignal (220) die Solltemperatur anzeigt.

2. Verfahren (500) gemäß einem der vorangegangenen Ansprüche, mit einem Schritt (518) des Einlesens eines Füllstandsignals (222) über eine Schnittstelle zu einem Füllstandsensor (206), wobei das Füllstandsignal (222) einen Füllstand der Flüssigkeit (221) in dem Dampfkessel (114) repräsentiert.

3. Verfahren (500) gemäß einem der vorangegangenen Ansprüche, wobei im Schritt (502) des Bereitstellens des Reguliersignals (228) das Reguliersignal (228) an eine Schnittstelle zu einer Auslasseinrichtung des Dampfkessels (114) bereitgestellt wird, um eine sich in dem Dampfkessel (114) befindliche überschüssige Flüssigkeit (236) bis zu dem vorbestimmten Mindestfüllstand auszulassen.

4. Verfahren (500) gemäß Anspruch 3, mit einem Schritt (514) des Bereitstellens eines Nachheizsignals (234) an eine Schnittstelle zu einer Nachheizeinrichtung (210) einer Nachverdampfungskammer (208), um ein Aufheizen der überschüssigen Flüssigkeit (236) zu bewirken.

5. Verfahren (500) gemäß Anspruch 4, mit einem Schritt (516) des Zurückführens der erhitzten überschüssigen Flüssigkeit (236) in den Dampfkessel (114).

6. Verfahren (500) gemäß einem der vorangegangenen Ansprüche, wobei im Schritt (508) des Bereitstellens des Einlasssignals (232) das Einlasssignal (232) an eine Schnittstelle zu einer Pumpe (212) bereitgestellt wird, um die vorbestimmte Flüssigkeitsmenge in den Dampfkessel (114) einzulassen.

7. Verfahren (500) gemäß einem der vorangegangenen Ansprüche, mit einem Schritt (512) des Einlesens eines Vorgabesignals (224) über eine Schnittstelle zu einer Eingabeeinrichtung (214), wobei das Vorgabesignal (224) einen von einem Nutzer eingegebenen Wert für den Maximalfüllstand repräsentiert.

8. Computer-Programmprodukt mit Programmcode zur Durchführung des Verfahrens (500) nach einem der vorangegangenen Ansprüche, wenn das Computer-Programmprodukt auf einer Steuereinheit (112) ausgeführt wird

9. Steuereinheit (112), die ausgebildet ist, um die Schritte (502, 504, 506, 508, 510) des Verfahrens (500) gemäß einem der Ansprüche 1 bis 7 in entsprechenden Einheiten (216, 218) anzusteuern und/oder auszuführen.

10. Dampfbereitstellungsvorrichtung (106) mit einer Steuereinheit (112) gemäß Anspruch 9, einem Dampfkessel (114), einer Reguliereinrichtung (212, 213), einer Heizeinrichtung (202) und einem Temperatursensor (204).

11. Dampfbereitstellungsvorrichtung (106) gemäß Anspruch 10, mit einem Füllstandsensor (206), einer Nachverdampfungskammer (208) mit einer Nachheizeinrichtung (210), einer Pumpe (212) und einer Eingabeeinrichtung (214).

12. Bügeleinrichtung (100) mit einem stationären Teil (102), der eine Dampfbereitstellungsvorrichtung (106) gemäß einem der Ansprüche 10 oder 11, eine Bügelfläche (108) und ein Gestell (110) aufweist, und mit einem Handgerät (104), das mit dem stationären Teil (102) der Bügeleinrichtung (100) verbunden oder verbindbar ist.

## Claims

1. Method (500) for providing steam in a steam boiler (114) for an ironing device (100), the method (500) comprising the steps of:
providing (502) a regulating signal (228) to an interface to a regulating device (212, 213) of the steam boiler (114) in order to effect a predetermined minimum filling level of a liquid (221) to be evaporated in the steam boiler (114);
providing (504) a heating signal (230) to an interface to a heating device (202) of the steam boiler (114) in order to effect heating of the liquid (221);
reading (506) a temperature signal (220) via an interface to a temperature sensor (204), the temperature signal (220) representing a temperature of the liquid (221) in the steam boiler (114);
providing (508) an inlet signal (232) to an interface to the regulating device (212, 213) in order to let in a quantity of liquid into the steam boiler (114) when the temperature signal (220) indicates a target temperature; and
repeating (510) the steps (506) of reading the temperature signal (220) and providing (508) the inlet signal (232) until the liquid (221) in the steam boiler (114) is at a predetermined maximum filling level and the temperature signal (220) indicates the target temperature
**characterised in that**
the quantity of liquid is a predetermined quantity of liquid, and
comprising a step (513) of stopping providing the heating signal (230) when the liquid (221) in the steam boiler (114) is at the predetermined maximum filling level and the temperature signal (220) indicates the target temperature.

2. Method (500) according to any of the preceding claims, comprising a step (518) of reading a filling level signal (222) via an interface to a level sensor (206), wherein the filling level signal (222) represents a filling level of the liquid (221) in the steam boiler (114).

3. Method (500) according to any of the preceding claims, wherein in the step (502) of providing the regulating signal (228), the regulating signal (228) is provided to an interface to an outlet device of the steam boiler (114) in order to discharge an excess liquid (236) present in the steam boiler (114) up to the predetermined minimum filling level.

4. Method (500) according to claim 3, comprising a step (514) of providing a reheating signal (234) to an interface to a reheating device (210) of a re-evaporation chamber (208) in order to effect heating of the excess liquid (236).

5. Method (500) according to claim 4, comprising a step (516) of returning the heated excess liquid (236) to the steam boiler (114).

6. Method (500) according to any of the preceding claims, wherein in the step (508) of providing the inlet signal (232), the inlet signal (232) is provided to an interface to a pump (212) in order to let in the predetermined quantity of liquid into the steam boiler (114).

7. Method (500) according to any of the preceding claims, comprising a step (512) of reading a preset signal (224) via an interface to an input device (214), wherein the preset signal (224) represents a value for the maximum filling level entered by a user.

8. Computer program product comprising program code for carrying out the method (500) according to any of the preceding claims when the computer program product is executed on a control unit (112).

9. Control unit (112) which is designed to control and/or execute the steps (502, 504, 506, 508, 510) of the method (500) according to any of claims 1 to 7 in corresponding units (216, 218).

10. Steam providing means (106) comprising a control unit (112) according to claim 9, a steam boiler (114), a regulating device (212, 213), a heating device (202) and a temperature sensor (204).

11. Steam providing means (106) according to claim 10, comprising a filling level sensor (206), a re-evaporation chamber (208) having a reheating device (210), a pump (212) and an input device (214).

12. Ironing device (100) comprising a stationary part (102) which has a steam providing means (106) according to either claim 10 or claim 11, an ironing surface (108) and a frame (110), and comprising a hand-held device (104) which is connected or connectable to the stationary part (102) of the ironing device (100).

## Revendications

1. Procédé (500) permettant de fournir de la vapeur dans une chaudière à vapeur (114) pour un dispositif de repassage (100), le procédé (500) comprenant les étapes suivantes :
fourniture (502) d'un signal de régulation (228) au niveau d'une interface vers un dispositif de régulation (212, 213) de la chaudière à vapeur (114) pour réaliser un niveau de remplissage minimal prédéfini d'un liquide (221) à vaporiser dans la chaudière à vapeur (114) ;
fourniture (504) d'un signal de chauffage (230) au niveau d'une interface vers un dispositif de chauffage (202) de la chaudière à vapeur (114) pour réaliser un chauffage du liquide (221) ;
lecture (506) d'un signal de température(220) par l'intermédiaire d'une interface vers un capteur de température (204), le signal de température (220) représentant une température du liquide (221) se trouvant dans la chaudière à vapeur (114) ;
fourniture (508) d'un signal d'admission (232) au niveau d'une interface vers le dispositif de régulation (212, 213) pour admettre une quantité de liquide dans la chaudière à vapeur (114) lorsque le signal de température (220) indique une température de consigne ; et
répétition (510) des étapes (506) de lecture du signal de température (220) et de fourniture (508) du signal d'admission (232) jusqu'à ce que le liquide (221) dans la chaudière à vapeur (114) présente un niveau de remplissage maximal prédéfini, et que le signal de température (220) indique la température de consigne
**caractérisé en ce**
**que** la quantité de liquide est une quantité de liquide prédéfinie, et
comportant une étape (513) de cessation de fourniture du signal de chauffage (230) lorsque le liquide (221) dans la chaudière à vapeur (114) présente le niveau de remplissage maximal prédéfini, et que le signal de température (220) indique la température de consigne.

2. Procédé (500) selon l'une des revendications précédentes, comportant une étape (518) de lecture d'un signal de niveau de remplissage (222) par l'intermédiaire d'une interface vers un capteur de niveau de remplissage (206), le signal de niveau de remplissage (222) représentant un niveau de remplissage du liquide (221) dans la chaudière à vapeur (114).

3. Procédé (500) selon l'une des revendications précédentes, dans lequel, à l'étape (502) de fourniture du signal de régulation (228), le signal de régulation (228) est fourni au niveau d'une interface vers un dispositif d'évacuation de la chaudière à vapeur (114) pour évacuer un liquide (236) excédentaire se trouvant dans la chaudière à vapeur (114) jusqu'à atteindre le niveau de remplissage minimal prédéfini.

4. Procédé (500) selon la revendication 3, comportant une étape (514) de fourniture d'un signal de chauffage d'appoint (234) au niveau d'une interface vers un dispositif de chauffage d'appoint (210) d'une chambre de revaporisation (208) pour réaliser un chauffage du liquide (236) excédentaire.

5. Procédé (500) selon la revendication 4, comportant une étape (516) de renvoi du liquide (236) excédentaire chauffé dans la chaudière à vapeur(114).

6. Procédé (500) selon l'une des revendications précédentes, dans lequel, à l'étape (508) de fourniture du signal d'admission (232), le signal d'admission (232) est fourni au niveau d'une interface vers une pompe (212) pour admettre la quantité de liquide prédéfinie dans la chaudière à vapeur (114).

7. Procédé (500) selon l'une des revendications précédentes, comportant une étape (512) de lecture d'un signal d'objectif (224) par l'intermédiaire d'une interface vers un dispositif d'entrée (214), le signal d'objectif (224) représentant une valeur saisie par un utilisateur pour le niveau de remplissage maximal.

8. Produit programme informatique comportant un code de programme pour la réalisation du procédé (500) selon l'une des revendications précédentes lorsque le produit programme informatique est exécuté sur une unité de commande (112)

9. Unité de commande (112), conçue pour commander et/ou exécuter les étapes (502, 504, 506, 508, 510) du procédé (500) selon l'une des revendications 1 à 7 dans des unités (216, 218) correspondantes.

10. Équipement de fourniture de vapeur (106), comportant une unité de commande (112) selon la revendication 9, une chaudière à vapeur (114), un dispositif de régulation (212, 213), un dispositif de chauffage (202) et un capteur de température (204).

11. Équipement de fourniture de vapeur (106) selon la revendication 10, comportant un capteur de niveau de remplissage (206), une chambre de revaporisation (208) comportant un moyen de chauffage d'appoint (210), une pompe (212) et un dispositif d'entrée (214).

12. Dispositif de repassage (100) comportant une partie fixe (102) qui présente un équipement de fourniture de vapeur (106) selon l'une des revendications 10 ou 11, une surface de repassage (108) et une monture (110), et comportant un appareil portatif (104) qui est relié ou peut être relié à la partie fixe (102) du dispositif de repassage (100).
